# EUROPÄISCHE PATENTSCHRIFT

(11) **EP 0 104 471 B1**
(45) Veröffentlichungstag und Bekanntmachung des Hinweises auf die Patenterteilung: **08.04.1987**
(21) Anmeldenummer: 83108515.4
(22) Anmeldetag: 30.08.1983
(51) Int. Cl.: B65D 19/08, F17C 13/08

(54) **Palette für Druckgasflaschen**
Pallet for pressurized gas bottles
Palette pour bouteilles de gaz comprimé

(30) Priorität: 01.09.1982 DE 3232423
(43) Veröffentlichungstag der Anmeldung: 04.04.1984
(73) Patentinhaber: Tempel, Wulf, D-8671 Schönwald (DE)
(72) Erfinder: Tempel, Wulf, D-8671 Schönwald (DE)
(74) Vertreter: Meldau, Gustav, Dipl.-Ing.

## Beschreibung

Die Erfindung liegt auf dem Gebiet der Transportmittel und betrifft eine Druckgasflaschen-Transportpalette mit einem rechtwinkligen Bodenrahmen und auf Stützen im Abstand darüber angeordneten Bodenwinkeln, in die eine insbesondere als Preßschweißrost ausgebildete Bodenplatte eingesetzt ist, mit eckständigen, an ihren oberen Enden und in etwa halber Höhe auf drei Seiten durch Horizontalstreben verbundenen Vertikalholmen, wobei die oberen Horizontalstreben auf zwei einander gegenüberliegenden Seiten mit Lastösen und mit nach unten gerichteten, schräg verlaufenden Lastverteilungsstreben versehen sind, während die vierte Seite als Ladeseite ausgebildet ist, die mit einer bis zu etwa ihrer halben Höhe reichenden, um eine an ihrem unteren Rand vorgesehene, beidseitig Achsstummeln bildende Achse klappbaren Ladeklappe und mit einer in Höhe der oberen Enden der Vertikalholme angeordneten, um eine an einer benachbarten, seitlichen oberen Horizontalstrebe vorgesehene und parallel zu ihr verlaufenden Führungsstange eines Dreh-Schiebe-Lagers schwenkbare und längs dieser Führungsstange verschiebbare Sicherheitstraverse verschließbar ist, wobei die aufgeklappte Ladeklappe und die heruntergeschwenkte Sicherheitstraverse, letztere insbesondere mit einem pendelnd aufgehängten Fallhaken, lösbar arretiert sind und wobei die Sicherheitstraverse außerdem Mittel zur Arretierung in hochgeschwenkter Lage aufweist.

Druckgasflaschen-Transportpaletten sind auf die besonderen Bedingungen, die der Umgang mit Druckgasflaschen erfordert, zuzuschneiden. Wesentlich dabei ist die Sicherheit im Umgang mit der beladenen Palette, wobei es keinen Unterschied bedeutet, ob die Palette voll beladen, teilbeladen oder sogar mit Druckgasflaschen unterschiedlichen Inhalts - und damit unterschiedlicher Höhe - beladen ist. Die in der Palette untergebrachten Druckgasflaschen dürfen nicht umfallen; es darf nicht die Gefahr bestehen, daß Druckgasflaschen aus der Palette fallen, und schließlich muß die Palette in sich so stabil sein, daß sie die erhebliche Masse der Druckgasflaschen sicher trägt. Aus diesem Grunde werden derartige Paletten aus Metallprofilen zusammengeschweißt. Im rauhen Umgang mit derartigen Paletten, die lange Zeit auch in Industrie-Umgebung der Witterung ausgesetzt sind, ist für die Erhaltung ihrer Stabilität ein Langzeit-Korrosionsschutz Notwendigkeit. Hier hat sich die Verwendung verzinkter Stahlprofile bewährt. Die Beladung dieser Paletten erfolgt über eine Ladeseite, die eine abklappbare Ladeklappe enthält und die am oberen Ende eine aufklappbare Sicherheitstraverse besitzt. Eine derartige Palette ist beispielsweise beschrieben in der US-PS 4 295 431.

Eine weitergebildete Art einer Druckgasflaschen-Transportpalette ist dem Gebhardt-Paletten-Programm-Katalog Ausgabe R (1981) der Firma Ludwig Gebhardt GmbH & Co Betriebs-KG, D-8490 Cham zu entnehmen. Die dort erkennbare Druckgasflaschen-Transportpalette besteht aus einer Bodengruppe mit Bodenrahmen und auf Stützen im Abstand darüber angeordneten Bodenwinkeln, in die eine Bodenplatte eingesetzt ist. Darüber erheben sich endständige an ihren oberen Enden und in etwa halber Höhe auf drei Seiten durch Horizontalstreben verbundene Vertikalholme; an zwei einander gegenüberliegenden oberen Horizontalstreben sind Lastösen vorgesehen. Zur Kraftüberleitung von den oberen seitlichen Horizontalstreben verlaufen schräg nach unten und außen gerichtete Lastverteilungsstreben zu den Vertikalholmen. Die die vierte Seite als Ladeseite verschließende Ladeklappe bildet im abgeklappten Zustand eine Auffahrrampe und ist im aufgeklappten Zustand arretierbar. Die Sicherheitstraverse ist aufschwenkbar und in heruntergeschwenkter Stellung lösbar arretiert; Mittel zur Arretierung der Sicherheitstraverse in hochgeschenkter Lage sind außerdem vorgesehen.

Der Erfindung liegt nun die Aufgabe zugrunde eine derartige Druckgasflaschen-Transportpalette so weiterzubilden, daß sie in einfacher Weise betriebs- und transportsicher gemacht werden soll, wobei sie auch unter Berücksichtigung des rauhen Betriebes einfach bedienbar und wirtschaftlich herstellbar sein soll.

Diese Aufgabe wird nach der Erfindung einmal gelöst durch folgende Merkmale: a) Die am unteren Ladeklappenrand überstehenden in Hülsen gelagerten Achsstummel greifen in je ein in den der Ladeklappe benachbarten Vertikalholm vorgesehenes, in Richtung der Vertikalholme verlaufendes Langloch ein; b) nahe der oberen Kante der Ladeklappe sind etwa rechteckige Ausnehmungen vorgesehen, die mit U-förmigen Ansätzen an diesen Vertikalholmen zusammenwirken; c) das Sicherungsmittel zur Arretierung der Sicherheitstraverse in aufgeklappter Lage ist ein die Führungsstange des Dreh-Schiebe-Lagers umfassendes Langloch in der Sicherheitstraverse mit in Richtung der Sicherheitstraverse verlaufender Längsachse, wobei bei aufgerichteter Sicherheitstraverse deren Außenkante gegen die Innenseite des Vertikalschenkels der mit der Führungsstange versehenen, seitlichen, oberen Horizontalstrebe abgestützt ist und der Abstand der Achse des Langlochs von der Außenkante der Sicherheitstraverse nur geringfügig kleiner ist als der Abstand der Achse der Führungsstange von der Innenseite des Vertikalschenkels.

Zum anderen ist die Lösung gegeben durch folgende Merkmale: a) Die am unteren Ladeklappenrand überstehenden, in Hülsen gelagerten Achsstunnel greifen in je ein in den der Ladeklappe benachbarten Vertikalholmen vorgesehenes, in Richtung der Vertikalholme verlaufendes Langloch ein; b) nahe der oberen Kante der Ladeklappe sind etwa rechteckige Ausnehmungen vorgesehen sind, die mit U-förmigen Ansätzen an diesen Vertikalholmen zusammenwirken; c) das Sicherungsmittel zur Arretierung der Sicherheitstraverse in aufgeklappter Lage ist eine um eine Achse frei schwenkbare Sicherungsklinke mit rechtwinklig dazu stehendem Vorsprung, wobei bei aufgerichteter Sicherheitstraverse der sperrende Teil der Sicherungsklinke gegen die Oberseite des Horizontalschenkels der mit der Führungsstange versehenen, seitlichen, oberen Horizontalstrebe abgestützt ist, die Länge des sperrenden Teils der Sicherungsklinke dem Abstand von der Oberseite dieses Horizontalschenkels entspricht und die Sicherungsklinke eine ein Anlegen an die Führungsstange ermöglichende Ausnehmung im Bereich der Führungsstange aufweist.

Durch diese Ausbildung wird eine Druckgasflaschen-Transportpalette geschaffen, bei der eine Lagerung der Ladeklappe, die heruntergeklappt als Ladeplattform dient und begehbar, unter Umständen auch befahrbar sein muß, durch Eingreifen der Achsstummel in Langlöcher gegeben ist. Die Achsstummel behalten so ihre freie Bewegbarkeit in vertikaler Richtung und die heruntergeklappte Ladeklappe kann sich auch bei unebenen Boden an diesen anlegen, ohne daß Zwangskräfte zu einer Deformation von Achse und/oder Achslager führen. Zwar sind Schlitze, Taschen und andere langlochartige Gebilde aus der DE-OS 24 60 846 bekannt. Jedoch dienen diese der Ausbildung einer zusammenlegbaren Gitter-Box-Palette, bei der das Problem einer abklappbaren und als Laderampe benutzbaren Ladeklappe nicht auftritt. Die Sicherung der aufgeklappten Sicherheitstraverse erfolgt bei der "Langloch-Lösung" durch das Anlegen der Oberseite der aufgeklappten Sicherheitstraverse an die Innenseite des Vertikalschenkels der seitlichen, oberen Horizontalstrebe, wodurch auch der Aufschwenkwinkel auf wenig über 90° begrenzt wird. Bei der " Klinken - Lösung" legt sich die Unterseite der am Schiebelager befestigten Sicherungsklinke gegen die Oberseite des waagerechten Schenkels der oberen seitlichen Horizontalstrebe während auch hier die Schwenkbewegung durch den vertikalen Schenkel dieser Strebe begrenzt wird. In beiden Fällen bleibt die Führungsstange des Schiebelagers kraftfrei, ein Schließen der Sicherheitstraverse ohne Lösen der Arretierung führt nicht zu einer Deformation von Führungsstange und/oder Schiebelager. Zur Lösung der Arretierung ist bei der "Langloch-Lösung" die gesamte Sicherungstraverse anzuheben, bei der "Klinken-Lösung" wird die Arretierung durch Anheben des vorstehenden Teils der Sicherungsklinke aufgehoben. Beides ist auch mit schweren Arbeitshandschuhen, wie beim Umgang mit Druckgasflaschen-Transportpaletten üblicher Weise getragen, möglich.

Eine Weiterbildung ist dadurch gegeben, daß die Sicherheitsklinke als Kunststoffteil ausgebildet und vorzugsweise rot-orange eingefärbt ist. Durch die Ausbildung der Sicherungsklinke als Kunststoffteil wird ein Sperrglied geschaffen, das bei Überbeanspruchung deformiert werden kann, ja sogar bricht. Dadurch werden Überbeanspruchungen beim unsachgemäßen Schließen der arretierten Sicherheitstraverse vermieden. Die Einfärbung hat Signalcharakter; sie erleichtert das Erkennen der Sicherungsklinke und dient somit der einfachereren Handhabung.

In einer anderen Weiterbildung ist der Fallhaken mit einer Ausschlagbegrenzung versehen, wobei zur Begrenzung des Ausschlags ein Sicherungsstift in einem Langloch bewegbar ist, wobei vorzugsweise der Fallhaken mit dem Sicherungsstift versehen ist und eine Seitenwand der Sicherheitstraverse das die Bewegung des Sicherungsstiftes erlaubende Langloch aufweist. Durch diese Ausschlagbegrenzung wird ein "Überschlagen" des Fallhakens vermieden und somit zwangsweise ein einwandfreies Arretieren der Sicherheitstraverse auch dann erreicht, wenn diese mit hoher Geschwindigkeit zugeschlagen wird.

Eine Weiterbildung ist dadurch gegeben, daß der Bodenwinkel im Bereich der Ladeklappe als mit einem äußeren Aufbug versehener Gegenlagerwinkel zur Auflage der abgeklappten Ladeklappe ausgebildet ist. Durch diese Maßnahme wird sichergestellt, daß das abklappbare Klappenblatt der Ladeseite bei einer den Gegenlagerwinkel noch nicht deformierenden Überbelastung selbst auch nicht deformiert wird. Die Leichtgängigkeit der Ladeklappe ist sichergestellt. Der Grad der Absenkung der Ladeklappe ist dabei beliebig, da je nach Absenkung lediglich die Achsstummel in den Langlöchern angehoben werden, wobei die Auflagekante des Gegenlagerwinkels Drehachse ist.

Darüber hinaus wird vorgeschlagen, daß die von den oberen Horizontalstreben ausgehenden, schräg nach unten verlaufenden Lastverteilungsstreben etwa unter einem Winkel von 45° zu den Vertikalholmen verlaufen und mit der jeweils mittig auf den oberen Horizontalstreben angeordneten Lastösen kraftschlüssig verbunden sind. Durch die kraftschlüssige Verbindung der Lastösen mit den Lastverteilungsstreben wird eine günstige Krafteinleitung beim Anschlagen der Palette in ein Zweihaken-Ladegeschirr sowie eine günstige Lastverteilung gewährleistet; darüber hinaus dienen diese Streben auch der Stabilisierung des Oberteils der Palette.

Alternativ dazu wird vorgeschlagen, daß jeder der beiden seitlichen der oberen Horizontalstreben mit zwei Lastösen jeweils nahe dem Strebenende versehen ist, wobei die eine Lastöse jeder Horizontalstrebe im Bereich des dem Strebenende zugeordneten Vertikalholms und die andere um mindestens eine Lastösenbreite zur Mitte des Horizontastrebe hin versetzt angeordnet sind und wobei die im Bereich der Vertikalholme vorgesehenen Lastösen beider Horizontalstreben einander diagonal gegenüberliegend angeordnet sind. Durch diese Anordnung der Lastösen wird erreicht, daß beim Aufnehmen der Palette mit einem Vierhaken-Ladegeschirr auch dicht nebeneinander gestellte Paletten sicher angeschlagen werden können bzw. Paletten mittels derartiger Ladegeschirre dicht aneinander abgesetzt werden können, da die gegeneinander versetzten Lastösen auch bei den benachbarten Paletten das Ein- bzw. Ausschäkeln der Lasthaken erlauben.

Weiter wird vorgeschlagen, daß die in etwa halber Höhe auf drei Seiten die Vertikalholme verbindenden, mittleren Horizontalstreben als vorzugsweise mit ihrem Scheitel nach außen gerichtete Winkelprofile ausgebildet sind. Durch diese mittleren Profile können auch kleinere Flaschen mit geringerer Höhe sicher eingestellt werden, wobei die Winkelprofile die notwendige Steifigkeit einbringen und die Außenwand der Flaschen vorteilhaft gegen die beiden nach innen gerichteten Profilkanten abgestützt sind.

Schließlich wird vorgeschlagen, daß die in die Bodenwinkel eingelegte, insbesondere als Preßschweißrost ausgebildete Bodenplatte mit den Bodenwinkeln punktweise verschweißt ist, wobei die Schweißstellen die Unterseite der Bodenplatte, vorzugsweise die Unterseiten einiger Stege des Gitterwerks des Preßschweißrostes und die inneren Kanten der horizontalen Schenkel der Bodenwinkel miteinander verbinden. Durch diese schweißtechnisch als Heftung anzusprechende Verbindung wird ein sicheres Einlegen der Bodenplatte gewährleistet, bei einfacher Austauschbarkeit, wozu lediglich die punktförmigen Schweißstellen aufzutrennen sind.

Die Erfindung wird beispielhaft anhand der folgenden Figuren 1 bis 10 verdeutlicht; dabei zeigen:
Fig. 1 eine - vereinfachte - perspektivische Darstellung der Flaschenpalette,
Fig. 2 eine Seitenansicht der Flaschenpalette,
Fig. 3 Einzelheit, Anlenkung der Ladeklappe; Frontansicht,
Fig. 4 Einzelheit, Anlenkung der Ladeklappe; Seitansicht (Schnitt IV-IV) in Fig. 3,
Fig. 5 Einzelheit, Anlenkung und Aufhängung der Ladeklappe perspektivisch und geschnitten,
Fig. 6 aufklappbarer Sicherungsholm; Frontansicht,
Fig. 7 aufklappbarer Sicherungsholm; Aufsicht,
Fig. 8 aufklappbarer Sicherungsholm; Seitansicht (Schnitt VIII-VIII) in Fig. 7,
Fig. 9 Einzelheit Anlenkung aufklappbarer Sicherungsholm mit Sicherungsklinke,
Fig. 10 Einzelheit Anlenkung aufklappbarer Sicherungsholm mit Sicherungsklinke; Aufsicht.
Fig. 11 eine Aufsicht auf die Flaschenpalette;
Fig. 12 perspektivische Aufsicht auf Palettenoberteil mit versetzten Lastoesen,
Fig. 13 Fallhaken mit Sicherungsstift in Seitenansicht und Aufsicht.

Die Figur 1 zeigt die Flaschenpalette, die auf dem rechtwinkligen Bodenrahmen 11 aus im wesentlichen flachen Profil aufgebaut ist. Im abstand über den Schenkeln des Bodenrahmens und parallel zu ihnen verlaufend, befinden sich auf drei Seiten die Bodenwinkel 12; die vierte Seite, die Ladeseite ist mit einem Gegenlagerwinkel 13 mit äußerem Aufbug 13.1 versehen. In die Bodenwinkel ist die Bodenplatte, schematisch angedeutet, als Rost 14 eingelegt und punktweise mit der Innenkante des horizontalen Schenkels der Bodenwinkel 12 sowie des Gegenlagerwinkels 13 verschweißt. Die Bodenwinkel 12 und der Gegenlagerwinkel 13 sind an den Vertikalholmen 21, wobei mit 21.1 die vorderen und mit 21.2 die hinteren Vertikalholme bezeichnet sind, befestigt, wobei über Eck stehende Eckknotenbleche 15 und den Abstand währende Mittelstützen 16 zur Stützung vorgesehen sind. Die den Abstand wahrenden Mittelstützen 16 sind dabei zweckmäßigerweise als Rohrabschnitte ausgebildet, um die Zinken der Gabel von den Paletten aufnehmenden Staplern abweisen zu können. Die Vertikalholme 21 tragen an ihrem oberen Ende den Bodenwinkeln entsprechende Horizontalstreben 22 als obere Seitenholme. Das korrespondierende Glied zum Gegenlagerwinkel 13 ist dabei der aufklappbare Sicherungsholm 41, der um die Welle 44 schwenkbar ist und mit dem Fallhaken 45 in geschlossener Position gesichert wird. Etwa in halber Höhe sind drei den Bodenwinkeln 12 entsprechende mittlere Seitenholme eingeschweißt, die vorzugsweise aus einem gleichschenkligen Winkelprofil mit nach außen gerichtetem Scheitel gebildet werden. An den beiden rechtwinklig zur Ladeseite verlaufenden Seiten angeordneten Seitenholmen 24 sind nahe den Vertikalholmen 21.1 bzw. 21.2 Lastübertragungsstreben 27 befestigt, die etwa unter 45° gegenüber den Vertikalholmen geneigt zu den jeweils dazu korrespondierenden oberen Seitenholmen 22 verlaufen und dort mit diesen verschweißt sind. Auf beiden Seiten sind Lastösen vorgesehen, die das Anschlagen eines Zweihaken-Ladegeschirrs erlauben. Dabei sind die freien Schenkel der Lastösen so geformt, daß sie in Richtung der Lastübertragungsstreben ausgerichtet, mit diesen im Bereich der oberen Seitenholme verschweißt werden können. Die Vorderseite, die Ladeseite der Palette ist mit der Ladeklappe 31 verschlossen, die in an den Innenseiten der vorderen Vertikalholme 21.1 befestigten, etwa U-förmigen Lager 36 eingehängt ist. Der innere Schenkel 36.1 der etwa U-förmigen Lager ist dabei so weit erhöht, daß ein über die vertikale Position hinausgehendes Einschwenken der Ladeklappe 31 verhindert wird. Die Ladeseite wird im Bereich des oberen Endes der Palette durch den aufklappbaren Holm 41 verschlossen, der - wie bereits dargestellt - um die Welle 44 aufklappbar und im geschlossenen Zustand mit dem Fallhaken 45 gesichert ist. Die Figur 2 zeigt eine seitliche Ansicht der Flaschenpalette, wobei besonders der Öffnungsbereich der Ladeklappe 31 erkennbar gemacht wurde. In der nicht geschnittenen Darstellung ist auch die Ausdehnung der als Führungsstange dienenden Welle 44 erkennbar, längs der der Sicherungsholm 41 (Fig. 1) verschiebbar ist, für den Fall, daß die Flaschenpalette nur teilweise beladen wird.

Die Figuren 3 und 4 zeigen die Einzelheiten der Anlenkung der Ladeklappe 31, die Figur 5 zeigt das Zusammenwirken der einzelnen Teile davon. Die Ladeklappe 31 ist an ihrer unteren Kante mit gegenüber der Klappenbreite kurzen Achsaufnahmehülsen 32 versehen, in die Achsstummel 33 eingeführt sind, so daß die Achsstummel 33 durch die Langlöcher 37 im Vertikalholm 21.1 in das Innere dieses Vertikalholmes reichen und in den Hülsen 32 durch nach dem Einsetzen der Achsstummel 33 erfolgte mindestens einseitige Andrückung 32.1 fixiert sind. Die lange Achse des Langloches 37 ist dabei in Richtung des Vertikalholmes 21.1 ausgerichtet. Dabei ist die genaue Positionierung des Langloches 37 ohne Bedeutung: Ist es zu tief gesetzt, sind die Achsstummel beidseits frei, da das Klappenblatt der Ladeklappe auf dem Gegenlagerwinkel 13 aufliegt. Wichtig ist lediglich, daß die Länge der langen Achse der Langlöcher 37 so gewählt ist, daß die Ladeklappe 31 vorzugsweise mit Hilfe der Grifflöcher 34 so hoch angehoben werden kann, daß die obere Kante der seitlichen Ausnehmungen 35 in der Ladeklappe 31 über die obere Kante des vorderen Schenkels der etwa U-förmigen Aufnahme 36 hinweggeführt werden kann. In der perspektivischen Darstellung in Fig. 5 ist diese angehobene position der Ladeklappe gestrichelt dargestellt. Der hintere Schenkel 36.1 der U-förmigen Aufnahme 36 ist dabei zweckmäßigerweise so hoch gezogen, daß ein Durchschwenken der Ladeklappe nicht erfolgen kann. Die Figuren 6, 7 und 8 zeigen eine Darstellung des aufklappbaren Sicherungsholms 41. Der aufklappbare Sicherungsholm, dessen Schwenkbereich in Fig. 6 durch den einen etwa 90°-Kreissektor beschreibenden Pfeil eingezeichnet ist, ist um die Führungsstange 44, die im oberen Seitenholm 22 gelagert ist, schwenkbar. Dabei ist die Führungsstange 44 durch Durchbrüche in den Zinken des gabelförmigen Schiebelagers 42 geführt. Diese Durchbrüche werden zweckmäßigerweise als Langlöcher 43 ausgebildet, wobei die Längsachse der Langlöcher in Richtung des Holmes 41 gelagert ist. Dadurch wird der Holm in Richtung der Langlochachse bewegbar. Durch die Ausbildung der Randkurven des Schiebelagers 42, entsprechend einer exzentrischen, rechtwinklig zur Längsachse des Sicherungsholmes 41 nach oben versetzten Anordnung der Langlöcher, "fällt" der in die vertikale Position angehobene Sicherungsholm 41, entsprechend der angedeuteten Pfeile, in eine "gesicherte" Lage: Er kann, ohne angehoben zu werden, nicht zurückfallen. Um den Sicherungsholm auch im geschlossenen Zustand gesichert zu halten, ist der Fallhaken 45, leicht drehbar um den Fallhakenbolzen 45.1 vorgesehen. Beim Zurückklappen des Sicherungsholms 41 wird der Sicherungsholm zunächst angehoben, womit die Sperrwirkung der Sperrmittel aufgehoben ist. Er wird dann in , die horizontale Position geklappt, wobei die Schrägfläche des Fallhakens 45 auf den horizontalen Schenkel des anderen oberen Seitenholmes aufläuft und wodurch der Fallhaken 45 in Pfeilrichtung ausgelenkt wird. Beim weiteren Absenken kommt die Nut des Fallhakens 45 in den Bereich des horizontalen Schenkels des oberen Holms 22: Der Fallhaken fällt aufgrund des durch die Auslenkung erzeugten, zurückdrehenden Moments in die vertikale Lage, und die Nut umschließt einen Teil des horizontalen Schenkels. Ein Anheben des Sicherungsholms 41 ist nur nach Ausklinken dieses Fallhakens möglich.

Um die genaue Position des Sicherungsholmes bei unterschiedlichen Füllungsgraden zu erreichen, sind Bohrungen 25.1 und Ausnehmungen 25.2 in den horizontalen Schenkeln der Winkelprofile der oberen Seitenholme 22 vorgesehen, wobei der Sicherungsholm ein mit den Bohrungen 25.1 zusammenwirkenden Distanzbolzen 46 besitzt und auf seiner Schiebelagerseite mit einer in die Ausnehmungen 25.2 eingreifenden Rastnase 42.1 versehen ist. Durch entsprechende Anordnung der Distanzbohrungen 25.1 und der Ausnehmungen 25.2 ist es möglich, die Lage des Sicherungsholms für verschiedene Druckgasflaschen-Reihen auch unter Berücksichtigung verschiedener Flaschendurchmesser von vornherein festzulegen.

Die Figuren 9 und 10 zeigen eine andere Ausführungsform der Mittel zur Sicherung der Vertikalposition des Sicherungsholms: An dem Sicherungsholm 41 ist das Schiebelager 42 angebracht, dessen Gabeln hier mit den Seitenwänden des Sicherungsholmes fluchten. Die Führungsstange 44 ist als Rohr ausgebildet und wird von dem Führungsloch im Schiebelager 42 mit geringem Spiel umschlossen. Eine Sicherungsklinke 47 ist auf einem Bolzen 48 angeordnet, wobei der Bolzen 48 mit dem Schiebelager 42 fest verbunden ist und dessen Bewegung mitmacht. Beim Anheben des Sicherungsholms 41 fällt die Sicherungsklinke 47 mit ihrem Unterteil 47.1 in vertikale Position, die Aushöhlung legt sich gegen die Schiebestange, und die Unterfläche stützt sich gegen den horizontalen Schenkel des mit dem Schiebelager versehener, winkelförmigen oberen Seitenholms 22 ab. Beim Zurückklappen des Sicherungsholms 41 sperrt die Sicherungsklinke somit die Rückwärtsbewegung sicher. Diese Stellung ist in Figur 9 gestrichelt angedeutet. Zum Ausklinken wird der vorstehende Teil 47.2 der Sicherungsklinke angehoben, wodurch die Sperre gelöst ist. Da die Sperre lediglich bei voll aufgerichtetem Sicherungsholm 41 einrasten kann, bedarf es während des Absenkens keines weiteren Festhaltens. Der überstehende Teil 47.2 der Sicherungsklinke kann so eingerichtet werden, daß seine Bedienung auch mit groben Arbeitshandschuhen möglich ist. Um die Gängigkeit der Sicherungsklinke 47 zu gewährleisten, ist es zweckmäßig auf dem Abstandsbolzen 48 Distanzhülsen beidseits der Sicherungsklinke vorzusehen, so daß der Abstand der Sicherungsklinke 47 gegenüber den Schenkeln des gabelförmigen Schiebelagers 42 immer gewährleistet ist.

Schließlich zeigt die Fig. 11 eine Aufsicht auf die Flaschenpalette mit den oberen Seitenholmen 22 sowie dem, in Pfeilrichtung verschiebbaren, aufklappbaren Sicherungsholm 41. Die sichtbare Bodenplatte ist dabei als Gitterrost 14 dargestellt. Zur besseren Verdeutlichung sind die aus Rohrabschnitten gebildeten Mittelstützen 16 erkennbar eingezeichnet. Wesentlich für die Sicherungsfunktion des aufklappbaren Sicherungsholmes 41, der an einem Ende mit dem Schiebelager 42 versehen und längs der Führungsstange 44 verschiebbar ist, ist seine Sicherung in den durch die möglichen Druckgasflaschenanordnungen unter Berücksichtigung der durch deren Durchmesser vorgegebenen Positionen. Dazu sind abstandshaltende Lochöffnungen 25.1 und dazu korrespondierend Ausnehmungen 25.2 in den beiden seitlichen oberen Horizontalholmen 22 vorgesehen. Der Sicherungsholm 41 trägt an seinem freien Ende den Distanzbolzen 46, der in eins der gewählten Distanzlöcher 25.1 beim Absenken des Sicherungsholms 41 eingreift. Beim Absenken des Sicherungsholms 41 dreht sich auch das Schiebelager 42 um die Führungsstange 44 und die Rastnase 42.1 greift dabei in die Ausnehmung der Ausnehmungen 25.2 ein, die zu dem ausgewählten Distanzloch korrespondiert. Dadurch ist im geschlossenen Zustand der Sicherungsholm 41 gegen Verschiebung beidseitig gesichert und damit auch die in die Flaschenpalette eingestellten Druckgasflaschen. Wie oben ausgeführt kann besonders dann, wenn neben großen Druckgasflaschen auch kleine Druckgasflaschen, die vom Sicherungsholm nicht mehr erfaßt werden, eingestellt sind, ein zusätzlicher Gurt von den Gurtbügeln 29 (Fig. 2) ausgehend um die Flaschen gespannt werden. Die Fig. 12 zeigt eine perspektivische Aufsicht auf das Oberteil einer Palette mit den oberen horizontalen Querholmen 22 und dem geschlossenen Sicherungsholm 41, wobei die oberen horizontalen Querholme 22 von den vorderen Vertikalholmen 21.1 und den hinteren Vertikalholmen 21.2 getragen sind. Gestrichelt angedeutet ist eine weitere, unmittelbar neben dieser Palette stehende zweite Palette. Die beiden seitlichen der oberen Horizontalholme 22 sind je mit zwei Lastoesen 28 versehen, wobei jeweils eine der beiden Lastoesen nahe dem Vertikalholm 21.1 bzw. 21.2 und die andere um eine Lastoesenbreite nach innen versetzt angeordnet sind. Die beiden nahe dem Vertikalholm 21.1 bzw. 21.2 angeordneten Lastoesen sind einander diagonal gegenüberliegend angeordnet. Dadurch wird erreicht, daß die Lastoesen einer benachbart aufgestellten Palette nicht von den Lastoesen der Palette verdeckt werden und so einfach vom Krangeschirr aufgenommen werden können. Schließlich zeigt die Fig. 13 noch eine Einzelheit des Sicherungshakens 45, der mit einer Ausschlagbegrenzung versehen ist. Die Ausschlagbegrenzung wird durch einen im Sicherungshaken vorgesehenen Stift 45.2 bewirkt, der in einer langlochförmigen Ausnehmung 41.1 des Sicherungsholmes 41 bewegbar ist. Durch diesen Sicherungsstift 45.2 wird der um den Fallhakenbolzen 45.1 ansich frei drehbarer Fallhaken in seinem Ausschlag so begrenzt, daß er weder überschlagen noch in eine ungewollte Sperrposition geraten kann.

## Patentansprüche

1. Druckgasflaschen-Transportpalette mit einem rechtwinkligen Bodenrahmen (11) und auf Stützen (15, 16) im Abstand darüber angeordneten Bodenwinkeln (12), in die eine insbesondere als Preßschweißrost ausgebildete Bodenplatte (14) eingesetzt ist, mit eckständigen, an ihren oberen Enden und in etwa halber Höhe auf drei Seiten durch Horizontalstreben (22, 24) verbundenen Vertikalholmen (21.1,21.2), wobei die oberen Horizontalstreben (22) auf zwei einander gegenüberliegenden Seiten mit Lastösen (28) und mit nach unten gerichteten, schräg verlaufenden Lastverteilungsstreben (27) versehen sind, während die vierte Seite als Ladeseite ausgebildet ist, die mit einer bis zu etwa ihrer halben Höhe reichenden, um eine an ihrem unteren Rand vorgesehene, beidseitig Achsstummeln bildende Achse (33) klappbaren Ladeklappe (31) und mit einer in Höhe der oberen Enden der Vertikalholme (21.1) angeordneten, um eine an einer benachbarten, seitlichen, oberen Horizontalstrebe (22) vorgesehene und parallel zu ihr verlaufende Führungsstange (44) eines Dreh-Schiebe-Lagers (42) schwenkbare und längs dieser Führungsstange (44) verschiebbare Sicherheitstraverse (41) verschließbar ist, wobei die aufgeklappte Ladeklappe (31) und die heruntergeschwenkte Sicherheitstraverse (41), letztere insbesondere mit einem pendelnd aufgehängten Fallhaken (45), lösbar arretiert sind und wobei die Sicherheitstraverse (41) außerdem Mittel zur Arretierung in hochgeschwenkter Lage aufweist, gekennzeichnet durch folgende Merkmale: a) die am unteren Ladenklappenrand überstehenden, in Hülsen (32) gelagerten Achsstummel (33) greifen in je ein in den der Ladeklappe (31) benachbarten Vertikalholmen (21.1) vorgesehenes in Richtung der Vertikalholme (21.1) verlaufendes Langloch (37) ein; b) nahe der oberen Kante der Ladeklappe (31) sind etwa rechteckige Ausnehmungen (35) vorgesehen, die mit U-förmigen Ansätzen (36) an diesen Vertikalholmen (21.1) zusammenwirken; c) das Sicherungsmittel zur Arretierung der Sicherheitstraverse (41) in aufgeklappter Lage ist ein die Führungsstange (44) des Dreh-Schiebe- Lagers (42) umfassendes Langloch (43) in der Sicherheitstraverse (41) mit in Richtung der Sicherheitstraverse (41) verlaufender Längsachse, wobei bei aufgerichteter Sicherheitstraverse (41) deren Außenkante gegen die Innenseite des Vertikalschenkels der mit der Führungsstange (44) versehenen, seitlichen, oberen Horizontalstrebe (22) abgestützt ist und der Abstand der Achse des Langloches (43) von der Außenkante der Sicherheitstraverse (41) nur geringfügig kleiner ist als der Abstand der Achse der Führungsstange (44) von der Innenseite des Vertikalschenkels.

2. Druckgasflaschen-Transportpalette mit einem rechtwinkligen Bodenrahmen (11) und auf Stützen (15,16) im Abstand darüber angeordneten Bodenwinkeln (12), in die eine insbesondere als Preßschweißrost ausgebildete Bodenplatte (14) eingesetzt ist, mit eckständigen, an ihren oberen Enden und in etwa halber Höhe auf drei Seiten durch Horizontalstreben (22, 24) verbundenen Vertikalholmen (21.1, 21.2), wobei die oberen Horizontalstreben (22) auf zwei einander gegenüberliegenden Seiten mit Lastösen (28) und mit nach unten gerichteten, schräg verlaufenden Lastverteilungsstreben (27) versehen sind, während die vierte Seite als Ladeseite ausgebildet ist, die mit einer bis zu etwa ihrer halben Höhe reichenden, um eine an ihrem unteren Rand vorgesehene, beidseitig Achsstummeln bildende Achse (33) klappbaren Ladeklappe (31) und mit einer in Höhe der oberen Enden der Vertikalholme (21.1) angeordneten, um eine an einer benachbarten, seitlichen, oberen Horizontalstrebe (22) vorgesehene und parallel zu ihr verlaufende Führungsstange (44) eines Dreh-Schiebe-Lagers schwenkbare und längs dieser Führungsstange (44) verschiebbare Sicherheitstraverse (41) verschließbar ist, wobei die aufgeklappte Ladeklappe (31) und die heruntergeschwenkte Sicherheitstraverse (41), letztere insbesondere mit einem pendelnd aufgehängten Fallhaken (45), lösbar arretiert sind und wobei die Sicherheitstraverse (41) außerdem Mittel zur Arretierung in hochgeschwenkter Lage aufweist, gekennzeichnet durch folgende Merkmale: a) die am unteren Ladeklappenrand überstehenden, in Hülsen (32) gelagerten Achsstummel (33) greifen in je ein in den der Ladeklappe (31) benachbarten Vertikalholmen (22.1) vorgesehenes, in Richtung der Vertikalholme (21.1) verlaufendes Langloch (37) ein; b) nahe der oberen Kante der Ladeklappe (31) sind etwa rechteckige Ausnehmungen (35) vorgesehen, die mit U-förmigen Ansätzen (36) an diesen Vertikalholmen (21.1) zusammenwirken, c) das Sicherungsmittel zur Arretierung der Sicherheitstraverse (41) in aufgeklappter Lage ist eine um eine Achse (48) frei schwenkbare Sicherungsklinke (47) mit einem rechtwinklig dazu stehenden Vorsprung (47.2), wobei bei aufgerichteter Sicherheitstraverse (41) der sperrende Teil (47.1) der Sicherungsklinke (47) gegen die Oberseite des Horizontalschenkels der mit der Führungsstange (44) versehenen, seitlichen, oberen Horizontalstrebe (22) abgestützt ist, die Länge des sperrenden Teils (47.1) der Sicherungsklinke (47) dem Abstand von der Oberseite dieses Horizontalschenkels entspricht und die Sicherungsklinke (47) eine ein Anlegen an die Führungsstange ermöglichende Ausnehmung im Bereich der Führungsstange (44) aufweist.

3. Druckgasflaschen-Transportpalette nach Anspruch 2, dadurch gekennzeichnet, daß die Sicherungsklinke (47) als Kunststoffteil ausgebildet und vorzugsweise rot-orange eingefärbt ist.

4. Druckgasflaschen-Transportpalette nach einem der Ansprüche 1, oder 3, dadurch gekennzeichnet, daß der Fallhaken (45) mit einer Ausschlagbegrenzung versehen ist, wobei zur Begrenzung des Ausschlages ein Sicherungsstift (45.2) in einem Langloch (41.1) bewegbar ist, wobei vorzugsweise der Fallhaken (45) mit dem Sicherungsstift (45.2) versehen ist und eine Seitenwand der Sicherheitstraverse (41) das die Bewegung des Sicherungsstiftes (45.2) erlaubende Langloch (41.1) aufweist.

5. Druckgasflaschen-Transportpalette nach einem der vorstehenden Ansprüche 1 bis 4, dadurch gekennzeichnet, daß der Bodenwinkel im Bereich der Ladeklappe (31) als mit einem äußeren Aufbug (13.1) versehener Gegenlagerwinkel (13) zur Auflage der abgeklappten Ladeklappe (31) ausgebildet ist.

6. Druckgasflaschen-Transportpalette nach einem der Ansprüche 1 bis 5, dadurch gekennzeichnet, daß die von den oberen Horizontalstreben (22) ausgehenden, schräg nach unten verlaufenden Lastverteilungsstreben (27) etwa unter einem Winkel von 45° zu den Vertikalholmen (21.1, 21.2) verlaufen und mit der jeweils mittig auf den oberen Horizontalstreben (22) angeordneten Lastösen (28) kraftschlüssig verbunden sind.

7. Druckgasflaschen-Transportpalette nach einem der Ansprüche 1 bis 5, dadurch gekennzeichnet, daß jeder der beiden seitlichen der oberen Horizontalstreben (22) mit zwei Lastösen (28), jede nahe dem Strebenende, versehen ist, wobei die eine Lastöse (28) jeder Horizontalstrebe (22) im Bereich des dem Strebenende zugeordneten Vertikalholms (21.1; 21.2) und die andere um mindestens eine Lastösenbreite zur Mitte der Horizontalstrebe (22) hin angeordnet sind und wobei die im Bereich der Vertikalholme (21.1; 21.2) vorgesehenen Lastösen (28) beider Horizontalstreben einander diagonal gegenüberliegend angeordnet sind.

8. Druckgasflaschen-Transportpalette nach einem der vorstehenden Ansprüche, dadurch gekennzeichnet, daß die in etwa halber Höhe auf drei Seiten die Vertikalholme (21.1, 21.2) verbindenden, mittleren Horizontalstreben (24) als vorzugsweise mit ihrem Scheitel nach außen gerichtete Winkelprofile ausgebildet sind.

9. Druckgasflaschen-Transportpalette nach einem der vorstehenden Ansprüche, dadurch gekennzeichnet, daß die in die Bodenwinkel (12) eingelegte, insbesondere als Preßschweißrost (14) ausgebildete Bodenplatte mit den Bodenwinkeln (12) punktweise verschweißt ist, wobei die Schweißstellen die Unterseite der Bodenplatte, vorzugsweise die Unterseiten einiger Stege des Gitterwerks des Preßschweißrostes (14) und die inneren Kanten der horizontalen Schenkel der Bodenwinkel (12) miteinander verbinden.

## Claims

1. Transportation pallet for pressurized gas cylinders, having a rectangular bottom frame (11) and bottom angles (12) arranged above on supports (15.16), in said bottom angles (12) a bottom plate (14) designed as pressure-welded grate being inserted, having at the corners vertical spars (21.1, 21.2) being connected at their upper ends and approximately at half their height on three sides by horizontal struts (22, 24), the upper horizontal struts (22) being provided on two opposite sides with load lugs (28) and with load distribution struts (27) arranged slopingly towards the bottom, whereas the forth side is intended as loading side, and being displaceable with a loading shutter (31) extending approximately to half its height and being swingable by an axle (33) arranged at its lower end and forming axle journals on both sides, and with a safety girder (41) arranged approximately at the height of the upper ends of the vertical spars (21.1), said safety girder (41) being swingable by a guide rod (44) of a pivot/ sliding bearing (42), said guide rod (44) being provided at an adjacent, lateral, upper horizontal strut (22) and extending in parallel to it, and said safety girder (41) being lockable along said guide rod (44), whereby the opened-up loading shutter (31) and the swung-down safety girder (41), the latter particularly having a pendulum-type catch-hook (45), are locked releasably, and whereby the safety girder (41) further comprises means for locking in swung-up position, characterized by the following features: a) the axle journals (33) projecting at the lower loading shutter edge and being borne in sleeves (32) engage one each into an oblong hole (37) provided in the vertical spars (21.1) adjacent to the loading shutter (31) and extending in direction of the vertical spars (21.1); b) near the upper edge of the loading shutter (31), approximately rectangular recesses (35) are provided, cooperating with U-shaped projections (36) at said vertical spars (21.1); c) the safety means for locking the safety girder (41) in opened-up condition is an oblong hole (43) in the safety girder (41), said oblong hole embracing the guide rod (44) of the pivot/sliding bearing (42) and having its longitudinal axis in direction of the safety girder (41), whereby, with erected safety girder (41), its outer edge is supported on the inner side of the vertical leg of the lateral, upper horizontal strut (22) provided with the guide rod (44), and whereby the distance of the axis of the oblong hole (43) to the outer edge of the safety girder (41) is only insignificantly smaller than the distance of the axis of the guide rod (44) to the inner side of the vertical leg.

2. Transportation pallet for pressurized gas cylinders, having a rectangular bottom frame (11) and bottom angles (12) arranged above on supports (15,16), in said bottom angles (12) a bottom plate (14) designed as pressure-welded grate being inserted, having at the corners vertical spars (21.1. 21.2) being connected at their upper ends and approximately at half their height on three sides by horizontal struts (22, 24), the upper horizontal struts (22) being provided on two opposite sides with load lugs (28) and with load distribution struts (27) arranged slopingly towards the bottom, whereas the forth side is intended as loading side, and being displaceable with a loading shutter (31) extending approximately to half its height and being swingable by an axle (33) arranged at its lower end and forming axle journals on both sides, and with a safety girder (41) arranged approximately at the height of the upper ends of the vertical spars (21.1), said safety girder (41) being swingable by a guide rod (44) of a pivot/ sliding bearing (42), said guide rod (44) being provided at an adjacent, lateral, upper horizontal strut (22) and extending in parallel to it, and said safety girder (41) being lockable along said guide rod (44), whereby the opened-up loading shutter (31) and the swung-down safety girder (41), the latter particularly having a pendulum-type catch-hook (45), are locked releasably, and whereby the safety girder (41) further comprises means for locking in swung-up position, characterized by the following features: a) the axle journals (33) projecting at the lower loading shutter edge and being borne in sleeves (32) engage one each into an oblong hole (37) provided in the vertical spars (21.1) adjacent to the loading shutter (31) and extending in direction of the vertical spars (21.1); b) near the upper edge of the loading shutter (31), approximately rectangular recesses (35) are provided, cooperating with U-shaped projections (36) at said vertical spars (21.1); c) the safety means for locking the safety girder (41) in opened-up condition is a safety catch (47) freely rotatable by an axis (48) with a projection (47.2) arranged vertically to it, whereby, with erected safety girder (41), the locking part (47.1) of the safety catch is supported on the upper side of the horizontal leg of the lateral, upper horizontal strut (22) provided with the guide rod (44), whereby the length of the locking part (47.1) of the safety catch (47) corresponds to the distance to the upper side of said horizontal leg, and whereby the safety catch (47) exhibits a recess in the area of the guide rod (44), said recess allowing for a joining to the guide rod.

3. Transportation pallet for pressurized gas cylinders according to claim 2, characterized by that the safety catch (47) is designed as plastic part and is preferably coloured red-orange.

4. Transportation pallet for pressurized gas cylinders according to one of claims 1, 2 or 3, characterized by that the catch-hook (45) is provided with a swing-out limitation, whereby for limitation of swinging-out, a locking pin (45.2) is movable in an oblong hole (41.1), whereby, preferably, the catch-hook (45) is provided with the locking pin (45.2), and a side wall of the safety girder (41) exhibits the oblong hole (41.1) allowing for the movement of the locking pin (45.2).

5. Transportation pallet for pressurized gas cylinders according to one of the preceding claims 1 to 4, characterized by that the bottom angle in the area of the loading shutter (31) is formed as support angle (13) provided with an outer bent-up portion (13.1) for support of the swung-out loading shutter (31).

6. Transportation pallet for pressurized gas cylinders according to one of claims 1 to 5, characterized by that the load distribution struts (27) beginning at the upper horizontal struts (22) and extending slopingly towards the bottom are arranged approximately under an angle of 45° to the vertical spars (21.1,21.2) and are frictionally connected to the load lugs (28) arranged centrally on the respective upper horizontal struts (22).

7. Transportation pallet for pressurized gas cylinders according to one of claims 1 to 5, characterized by that each of the two lateral, upper horizontal struts (22) is provided with two load lugs (28), each near to the end of the strut, whereby one of the load lugs (28) of each horizontal strut (22) is arranged in the area of the vertical spar (21.1, 21.2) assigned to the end of the strut, and the other towards the centre of the horizontal strut (22) by at least one load lug width, and whereby the load lugs (28) of both horizontal struts, said lugs being arranged in the area of the vertical spars (21.1, 21.2), are arranged diagonally opposite to each other.

8. Transportation pallet for pressurized gas cylinders according to one of the preceding claims, characterized by that the central horizontal struts (24) connecting in approximately half their height on three sides the vertical spars (21.1, 21.2) are designed preferably as angle sections with their angular points directed outward.

9. Transportation pallet for pressurized gas cylinders according to one of the preceding claims, characterized by that the bottom plate inserted into the bottom angles (12), particularly being designed as pressure-welded grate (14), is spot-welded to the bottom angles (12), the welding positions connecting the underside of the bottom plate, preferably the undersides of several crosspieces of the grate network of the pressure-welded grate (14) and the inner edges of the horizontal legs of the bottom angles (12) to each other.

## Revendications

1.- Palette de transport pour bouteilles de gaz comprimé comprenant un cadre de base rectangulaire (11), des cornières de base (12) montées à une certaine distance au-dessus de ce cadre sur des colonnettes (15, 16) et dans lesquelles est installée une plaque de fond (14) ayant, en particulier, la forme d'un grillage soudé par pression, des montants d'angle (21.1, 21.2) reliés à leurs extrémités supérieures et environ à mi-hauteur, de trois côtés, par des entretoises horizontales (22, 24), les entretoises horizontales supérieures (22) étant pourvues, sur deux côtés opposés l'un à l'autre, d'oeillets de support de charge (29) et de contrefiches de répartition de charge (27) obliques orientées vers le bas, tandis que le quatrième côté a la forme d'un côté de chargement qui peut être fermé par un abattant de chargement (31) qui s'étend environ jusqu'à la moitié de la hauteur de ce côté et qui peut pivoter autour d'un axe (33) prévu au niveau de son bord inférieur et comprenant des tourillons disposés des deux côtés et par une traverse de sécurité (41) disposée au niveau des extrémités supérieures des montants (21.1), pouvant pivoter autour d'une tige de guidage (44) d'un palier à rotation et glissement (42) prévue au niveau d'une entretoise horizontale supérieure latérale voisine (22) et parallèle à cette dernière et pouvant être fermé le long de cette tige de guidage, l'abattant de chargement (31) relevé et la traverse de sécurité (41) abaissée, cette dernière en particulier par un loquet pendulant (45), pouvant être bloqués de manière détachable et la traverse de securité (41) comportant, en outre, des moyens de blocage en position relevée, caractérisée par les particularités suivantes: a) les tourillons (33) montés dans des douilles (32) et dépassant du bord inférieur de l'abattant de chargement (31) s'engagent chacun dans une boutonnière (37) prévue dans le montant (21.1) voisin et s'étendant dans le sens de celui-ci; b) près du bord supérieur de l'abattant de chargement (31) sont prévues des encoches (35) à peu près rectangulaires qui coopèrent avec des saillies en U (36) sur ces montants (21.1); c) le moyen de sécurité prévu pour bloquer la traverse de sécurité (41) dans la position relevée est une boutonnière (43) dans la traverse de sécurité (41) encerclant la tige de guidage (44) du palier à rotation et glissement (42) et dont l'axe longitudinal s'étend dans le sens de la traverse de sécurité (41), étant entendu que, lorsque la traverse de sécurité (41) est dressée, son côté extérieur prend appui contre la face intérieure de l'aile verticale de l'entretoise horizontale latérale (22) pourvue de la tige de guidage (44) et que la distance séparant l'axe de la boutonnière (43) du côté extérieur de la traverse de sécurité (41) n'est que légèrement inférieure à la distance séparant l'axe de la tige de guidage (44) de la face intérieure de l'aile verticale.

2.- Palette de transport pour bouteilles de gaz comprimé, comprenant un cadre de base rectangulaire (11) et des cornières de base (12) montées à une certaine distance au-dessus de ce cadre sur des colonnettes (15, 16) et dans lesquelles est installée une plaque de fond (14) ayant, en particulier, la forme d'un grillage soudé par pression, des montants d'angle (21.1,21.2) reliés à leurs extrémités supérieures et environ à mi-hauteur, de trois côtés, par des entretoises horizontales (22, 24), les entretoises horizontales supérieures (22) étant pourvues, sur deux côtés opposés l'un à l'autre, d'oeillets de support de charge (28) et de contrefiches de répartition de charge (27) obliques orientées vers le bas, tandis que le quatrième côté a la forme d'un côté de chargement qui peut être fermé par un abattant de chargement (31) qui s'étend environ jusqu'à la moitié de la hauteur de ce côté et qui peut pivoter autour d'un axe (33) prévu au niveau de son bord inférieur et comprenant des tourillons disposés des deux côtés et par une traverse de sécurité (41) disposée au niveau des extrémités supérieures des montants (21.1), pouvant pivoter autour d'une tige de guidage (44) d'un palier à rotation et glissement prévue au niveau d'une entretoise horizontale supérieure latérale voisine (22) et parallèle à cette dernière et pouvant être fermé le long de cette tige de guidage (44), l'abattant de chargement (31) relevé et la traverse de sécurité (41) abaissée, cette dernière, en particulier, par un loquet pendulant (45), pouvant être bloqués de manière détachable et la traverse de sécurité 41 comportant, en outre, des moyens de blocage en position relevée, caractérisée par les particularités suivantes: a) les tourillons (33) montés dans des douilles (32) et dépassant du bord inférieur de l'abattant de chargement (31) s'engagent chacun dans une boutonnière (37) prévue dans le montant (21.1) voisin et s'étendant dans le sens de celui-ci; b) près du bord supérieur de l'abattant de chargement (31) sont prévues des encoches (35) à peu près rectangulaires qui coopèrent avec des saillies en U (36) sur ces montants (21.1); c) le moyen de sécurité prévu pour bloquer la traverse de sécurité dans la position dressée est un loquet de sécurité (47) pouvant pivoter librement autour d'un axe (48) et comportant une saillie (47.2) perpendiculaire, de sorte que, lorsque la traverse de sécurité (41) est dressée, la partie bloquante (47.1) du cliquet de sécurité (47) prend appui contre la face supérieure de l'aile horizontale de l'entretoise horizontale supérieure latérale (22) pourvue de la tige de guidage (44), la longueur de la partie bloquante (47.1) du cliquet de sécurité (47) correspond à l'espacement de la face supérieure de cette aile horizontale et le cliquet de sécurité (47) présente un évidement dans la zone de la tige de guidage (44) permettant un ajustement contre cette tige de guidage.

3.- Palette de transport pour bouteilles de gaz comprimé suivant la revendication 2, caractérisée en ce que le cliquet de sécurité (47) est une pièce en matière plastique et est de préférence d'une couleur rouge-orange.

4.- Palette de transport pour bouteilles de gaz comprimé suivant la revendication 1, 2 ou 3, caractérisée en ce que le crochet pendulant (45) est pourvu d'une limitation de pivotement, cette limitation étant assurée par un doigt de sécurité (45.2) mobile dans une boutonnière (41.1), le crochet pendulant (45) étant de préférence pourvu du doigt de sécurité (45.2) et une paroi latérale de la traverse de sécurité (41) présentant la boutonnière (41.1) qui permet le déplacement du doigt de sécurité (45.2).

5.- Palette de transport pour bouteilles de gaz comprimé suivant l'une quelconque des revendications 1 à 4, caractérisée en ce que la cornière de base, dans la zone de l'abattant de chargement (31), a la forme d'une cornière de butée (13) pourvue d'une aile extérieure (13.1) sur laquelle l'abattant (31) s'applique en position abaissée.

6.- Palette de transport pour bouteilles de gaz comprimé suivant l'une quelconque des revendications 1 à 5, caractérisée en ce que les contrefiches de répartition de charge (27), qui s'étendent obliquement vers le bas et qui partent des entretoises horizontales supérieures (22), forment un angle d'environ 45° avec les montants (21.1, 21.2) et sont reliées avec transfert de force aux oeillets de support de charge montés respectivement sur les entretoises horizontales superieures (22), au milieu de celles-ci.

7.- Palette de transport pour bouteilles de gaz comprimé suivant l'une quelconque des revendications 1 à 5, caractérisée en ce que chacune des deux entretoises horizontales supérieures (22) latérales est pourvue de deux oeillets de support de charge (28), disposés chacun près d'une extrémité des entretoises, étant entendu que le premier oeillet de support de charge (28) de chaque entretoise horizontale (22) est disposé dans la zone du montant (21.1, 21.2) associé à cette extrémité d'entretoise et que l'autre est décalé d'au moins une largeur d'oeillet de support de charge vers le milieu de l'entretoise horizontale (22), et les oeillets de support de charge (22) des deux entretoises horizontales, disposés dans la zone des montants (21.1, 21.2), sont opposés en diagonale.

8.- Palette de transport pour bouteilles de gaz comprimé suivant l'une quelconque des revendications précédentes, caractérisée en ce que les entretoises horizontales médianes (24), qui relient les montants (21.1, 21.2) sur trois côtés, environ à mi-hauteur, ont de préférence la forme de cornières profilées dont le sommet est orienté vers l'extérieur.

9.- Palette de transport pour bouteilles de gaz comprimé suivant l'une quelconque des revendications précédentes, caractérisée en ce que la plaque de fond installée dans les cornières de base (12) et ayant, en particulier, la forme d'un grillage soudé par pression (14), est soudée par points aux cornières de base (12), les endroits de soudage reliant la face inférieure de la plaque de fond, de préférence les faces inférieures de quelques barreaux du grillage soudé par pression (14) et les faces intérieures des ailes horizontales des cornières de base (12).
